# FASCICULE DE BREVET EUROPEEN

(11) **EP 2 671 676 B1**
(45) Date de publication et mention de la délivrance du brevet: **28.04.2021**
(21) Numéro de dépôt: 13166881.6
(22) Date de dépôt: 07.05.2013
(51) Int. Cl.: B24B 31/06, B24B 31/116, B24B 31/00, B24B 41/00, B24B 31/12, B24B 41/02

(54) **Système de finissage d'une pièce formée de plusieurs matériaux**
System zur Fertigbearbeitung eines aus mehreren Materialien geformten Werkstücks
System for finishing a part made of a plurality of materials

(30) Priorité: 07.06.2012 EP 12171178
(43) Date de publication de la demande: 11.12.2013
(73) Titulaire: Comadur S.A., 2400 Le Locle (CH)
(72) Inventeur: Hawrylko, Jean-Mary, 25800 Valdahon (FR); Gauthier, Hubert, 25390 Fournets-Luisans (FR)
(74) Mandataire: Collé, Emmanuel

(56) Documents cités:
- EP-A2- 0 073 536
- EP-A2- 1 205 281
- WO-A1-00/12648
- DE-A1- 2 857 522
- DE-U1-202010 009 308

## Description

### Domaine de l'invention

L'invention se rapporte à un système de finissage d'une pièce formée de plusieurs matériaux et, plus particulièrement, une telle pièce dont chaque matériau possède une dureté différente. Un tel système est par exemple connu du document EP 0073536-A2, représentant le préambule de la revendication 1.

### Arrière-plan de l'invention

Il est connu de satiner des éléments afin d'améliorer leur rendu visuel. Toutefois, il est difficile, lorsque la pièce est formée de plusieurs matériaux, de correctement satiner uniquement une partie de la pièce. Actuellement, il est nécessaire de se munir d'une brosse rotative et de manuellement satiner les parties souhaitées. Cela entraîne un coût trop élevé et une finition qui est trop hétérogène d'une partie satinée à une autre de la pièce.

### Résumé de l'invention

Le but de la présente invention est de pallier tout ou partie les inconvénients cités précédemment en proposant un système de finissage d'une pièce formée de plusieurs matériaux qui permet le satinage sélectif d'un ou plusieurs des matériaux avec une grande homogénéité.

A cet effet, l'invention se rapporte à un système de satinage d'une pièce comportant au moins deux matériaux de duretés différentes, le système comportant au moins un dispositif de réception servant de contenant pour des moyens abrasifs comportant une dureté comprise entre celles desdits au moins deux matériaux de duretés différentes, un dispositif de support comportant des moyens de fixation de la pièce des moyens de rapprochement de la pièce contre les moyens abrasifs et des moyens de déplacement relatif de la pièce par rapport au dispositif de réception, ledit déplacement relatif formant les directions des raies de satinage caractérisé en ce que chaque dispositif de réception comporte une cuve contenant lesdits moyens abrasifs sous forme de poudre et en ce que la cuve est élastique afin de bloquer lesdits moyens abrasifs sous forme de poudre entre la cuve et la pièce même sous la contrainte des moyens de rapprochement en garantissant un satinage optimal dudit au moins un matériau ayant la plus faible dureté sans modifier l'aspect dudit dit au moins un matériau ayant la plus grande dureté.

On comprend donc que les directions des raies de satinage sont directement obtenues par les moyens de déplacement relatif du système de finissage et sont linéaires ou concentriques. Par conséquent, le temps nécessaire pour satiner les zones est toujours le même quel que soit le nombre de zones à satiner sur une même pièce et les raies sont parfaitement homogènes les unes par rapport aux autres.

Conformément à d'autres caractéristiques avantageuses de l'invention :
- les particules comportent un diamètre compris entre 0,3 mm et 1 mm ;
- les moyens abrasifs sont formés à partir de silice et/ou de corindon et/ou de ponce et/ou de diamant et/ou de nitrures et/ou de carbures et/ou d'alumine ;
- chaque dispositif de réception comporte en outre des moyens de vibration de la cuve permettant de renouveler la couche supérieure des moyens abrasifs quand les moyens de rapprochement écartent la pièce des moyens abrasifs ;
- les moyens de rapprochement comportent un actionneur permettant de presser la pièce contre les moyens abrasifs ;
- l'actionneur des moyens de rapprochement exerce une force comprise entre 1 Kg_{f} et 5 Kg_{f} ;
- les moyens de déplacement relatif comportent un moteur permettant à la pièce d'imprimer un mouvement de va-et-vient contre les moyens abrasifs selon lesdites directions de raies de satinage afin de rendre le satinage plus homogène ;
- le système comprend au moins deux dispositifs de réception afin de renouveler lesdits moyens abrasifs d'un des dispositifs de réception quand l'autre dispositif est utilisé pour finir ladite pièce ;
- lesdits au moins deux dispositifs sont montés sur un plateau déplaçables à l'aide d'un chariot afin de sélectivement positionner un desdits au moins deux dispositifs en vis-à-vis du dispositif de support.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est un exemple d'application d'une pièce formée de plusieurs matériaux ;
- la figure 2 est une représentation en coupe d'un dispositif de réception selon l'invention ;
- la figure 3 est une représentation en perspective d'un système de finissage selon l'invention ;
- la figure 4 est une représentation en perspective d'un dispositif de support selon l'invention.

### Description détaillée des modes de réalisation préférés

La pièce formée de plusieurs matériaux selon l'invention peut notamment s'intégrer ou composer indifféremment tout ou partie de l'habillage d'une pièce d'horlogerie. Ainsi, elle pourrait former tout ou partie d'un boîtier, d'un bracelet, d'une lunette, d'un cadran, d'une glace, d'un poussoir et/ou d'une couronne. Il est également possible de s'intégrer ou composer des pièces formées de plusieurs matériaux appartenant à un mouvement horloger comme, par exemple, un pont et/ou une platine et/ou une masse oscillante.

Dans l'exemple illustré à la figure 1, l'explication de l'invention sera donnée à partir d'un corps 3 annulaire comportant des décors incrustés 5, 7, 9, 11, 13 formant les graduations d'une lunette 1. Ainsi, la lunette 1 comporte un corps 3 en un premier matériau qui est incrusté par au moins un décor 5, 7, 9, 11, 13 en un ou plusieurs autres matériaux. La lunette 1 est destinée à former une pièce très résistante à l'usure dont la qualité visuelle est améliorée notamment en termes de contraste.

Comme illustré à la figure 1, on peut voir que chaque décor peut, avantageusement selon l'invention, être de forme quelconque, comme, par exemple, une figure géométrique 7, 9, 11, un caractère alphanumérique 5 ou même un indicateur phosphorescent 13.

Le corps 3 est préférentiellement en un premier matériau dur, c'est-à-dire d'une dureté supérieure à 800 Hv, comme par exemple une céramique. Le premier matériau peut, à titre d'exemple, comporter un oxyde, un carbure ou un nitrure à base d'aluminium, de titane, de zirconium ou de silicium pour former tout ou partie du corps 3. Bien entendu, d'autres matériaux durs sont envisageables.

Selon l'invention, le deuxième matériau ou les autres matériaux utilisés pour les décors 5, 7, 9, 11, 13 sont de plus faibles duretés que le premier matériau. Ainsi, avantageusement, l'invention se rapporte à un système de finissage 21 d'une telle pièce 1 dont chaque matériau possède une dureté différente. Le système 21 permet avantageusement de satiner le ou les matériaux ayant la plus faible dureté sans modifier l'aspect du matériau ayant la plus forte dureté. Ainsi, de manière non limitative, les autres matériaux moins durs peuvent être une céramique composite, un verre, un émail, un métal ou un alliage métallique.

Toutefois, on comprend que le matériau le plus dur pourrait être celui ou ceux des décors 5, 7, 9, 11, 13 et non celui du corps 3 comme cela sera expliqué ci-dessous.

Selon l'invention, le système de finissage 21 comporte au moins un dispositif 23, 23' de réception servant de contenant pour des moyens abrasifs 20 et un dispositif 25 de support comportant des moyens 22 de fixation de la pièce 1. De plus, le système 21 comporte en outre des moyens 27 de rapprochement de la pièce 1 contre lesdits moyens abrasifs 20 et des moyens 29 de déplacement relatif de la pièce 1 par rapport au dispositif 23 de réception selon les raies de satinage souhaitées.

Avantageusement selon l'invention, les moyens 27 de rapprochement et les moyens 29 de déplacement relatif peuvent être montés indifféremment sur le dispositif de support 25 ou sur le dispositif de réception 23. Dans l'exemple de la figure 3, les moyens 27 de rapprochement et les moyens 29 de déplacement relatif sont montés sur le dispositif de support 25.

Chaque dispositif 23, 23' de réception comporte une cuve 24, 24' contenant lesdits moyens abrasifs 20 sous forme de poudre dans laquelle les moyens 27 de rapprochement plongent au moins partiellement la pièce 1.

Selon l'invention, la poudre de moyens abrasifs 20 est formée par des particules dont la dureté est supérieure au(x) matériau(x) à satiner mais inférieure au(x) matériau(x) à laisser intact. Préférentiellement, la pièce 1 sera donc polie préalablement à son finissage à l'aide du système 21. On comprend qu'une partie seulement de la pièce 1 aura son état de surface modifié, c'est-à-dire qu'au moins un des matériaux utilisés ne sera pas modifié en surface. A titre d'exemple, les particules, dont le diamètre peut être compris entre 0,3 mm et 1 mm, peuvent être formées à partir de silice et/ou de corindon et/ou de ponce et/ou de diamant et/ou de nitrures et/ou de carbures et/ou d'alumine.

Comme expliqué ci-dessus, les moyens 27 de rapprochement exerce une force suffisante pour plonger une partie de la pièce 1 dans la poudre de moyens abrasifs 20. Selon l'invention, la cuve 24, 24' est élastique afin de s'adapter au niveau de poudre dans la cuve 24, 24' par rapport à la force imposée par les moyens 27 de rapprochement. La cuve 24, 24' exerce ainsi une contre-force B destinée à plaquer la poudre 20 entre la cuve 24, 24' et la pièce 1. En effet, lors du développement du système 21, il a été montré qu'une cuve rigide laissait la poudre se déplacer et recouvrir la pièce 1 en rendant imparfait le finissage. On comprend donc que, grâce à la cuve 24, 24' élastique, la poudre 20, de manière avantageuse, ne recouvre pas la totalité de la pièce 1 même sous la contrainte des moyens 27 de rapprochement en garantissant un finissage optimal.

De plus, à chaque finissage, les particules de moyens abrasifs 20 ayant frottées sur la pièce 1 s'émoussent. C'est pourquoi, avantageusement selon l'invention, chaque dispositif 23, 23' de réception comporte en outre des moyens 26, 26' de vibration de la cuve 24, 24' permettant de renouveler la couche supérieure de la poudre quand les moyens 27 de rapprochement écartent la pièce 1 des moyens abrasifs 20. En effet, les couches supérieures de particules présentes dans la cuve 24, 24' ayant participées au finissage ont vu leur diamètre diminuer. Par conséquent, lors des vibrations C, ces particules plus petites sont mécaniquement déplacées vers le fond la cuve 24, 24'. Ainsi, on comprend que la poudre en surface est renouvelée par des particules de plus gros diamètres, c'est-à-dire non émoussés.

Dans l'exemple illustré à la figure 4, les moyens 22 de fixation du dispositif 25 de support comprennent une attache 30 formée de trois doigts mobiles se rapprochant pour tenir une pièce 1. Cette attache 30 est reliée mécaniquement aux moyens 27 de rapprochement. De manière préférée, les moyens 27 de rapprochement comportent un actionneur 28 permettant de presser la pièce 1 contre les moyens abrasifs 20 selon la direction D afin de fournir une force A contre les moyens abrasifs 20 nécessaire au finissage. Préférentiellement, l'actionneur 28 exerce une force comprise entre 1 et 5 Kg.

Enfin, dans l'exemple illustré à la figure 2, les moyens 29 de déplacement relatif comportent un moteur 31, qui peut appartenir à l'actionneur 28 des moyens 27 de rapprochement, permettant à la pièce d'imprimer un mouvement E de va-et-vient contre les moyens abrasifs 20 selon lesdites raies de satinage souhaitées.

Pour une pièce annulaire 1 présentée en exemple aux figures 1 et 4, les raies de satinage seront concentriques. Le mouvement E de va-et-vient sera alors une alternance de rotations trigonométriques et rétrogrades. En effet, lors du développement du système 21, il a été montré qu'une rotation simple rendait le finissage moins homogène. Un tel mouvement E de va-et-vient peut être exercé sur une amplitude comprise entre 5 et 20 mm suivant la grandeur de la pièce 1. Lors du développement, il a été montré, dans le cas d'un mouvement rotatif E de va-et-vient, qu'une amplitude comprise entre 20 et 40 degrés donne une grande homogénéité de satinage.

Dans le cas où les raies de satinage sont linéaires, le moteur des moyens de déplacement relatif induira un mouvement E de va-et-vient en translation.

Un procédé de finissage selon l'invention suit donc les étapes suivantes. Dans un premier temps, une pièce 1 comportant au moins deux matériaux de duretés différentes est fabriquée puis au moins une des faces est polie. Dans un deuxième temps, la pièce 1 est montée sur l'attache 30 des moyens 22 de fixation, la surface polie étant destinée à entrer en contact avec les moyens abrasifs 20. Dans un troisième temps, les moyens 27 de rapprochement sont activés selon le mouvement D jusqu'à ce que la pièce 1 touche les moyens abrasifs 20.

Dans un quatrième temps, les moyens 27 de rapprochement exerce une force entre la pièce 1 et les moyens abrasifs 20 nécessaire au satinage. Avantageusement selon l'invention, les moyens abrasifs 20 sous forme de poudre sont bloqués par cette force et la contre-force B élastique de la cuve 24. A partir du troisième ou du quatrième temps, les moyens 29 de déplacement relatif sont également activés selon le mouvement E de va-et-vient. Le quatrième temps peut durer quelques secondes pour obtenir un satinage satisfaisant.

Dans un cinquième temps, les moyens 27 de rapprochement et les moyens 29 de déplacement relatif sont désactivés afin d'écarter la pièce 1 des moyens abrasifs 20. Dans ce même temps, les moyens 26 de vibration sont activés afin de renouveler la couche supérieure des moyens abrasifs 20 sous forme de poudre. Le cinquième temps peut durer quelques secondes pour obtenir un renouvellement satisfaisant.

A la suite du cinquième temps, un nouveau cycle est commencé avec une nouvelle pièce ou avec la même pièce, c'est-à-dire en commençant à partir du premier temps ou à partir du troisième temps.

Dans l'exemple visible à la figure 3, on remarque que le système de finissage 21 comporte deux dispositifs 23, 23' de réception. Ce mode de réalisation est préféré pour gagner en productivité. En effet, comme visible à la figure 3, pendant qu'une pièce 1 est travaillée à l'aide d'un premier dispositif 23 de réception, le deuxième dispositif 23' de réception peut être renouvelé en moyens abrasifs. Ainsi, le nouveau cycle expliqué ci-dessus est initié à l'aide du chariot 33 qui va déplacer le plateau 32 afin que le deuxième dispositif 23' soit positionné en vis-à-vis du dispositif 25 de support.

On comprend donc qu'il est envisageable de finir les pièces 1 en appliquant à chaque pièce 1 consécutivement les moyens abrasifs de type différent d'au moins deux dispositifs 23, 23' de réception et/ou d'au moins deux systèmes 21.

On comprend avantageusement selon le système 21 de l'invention que le temps nécessaire pour satiner les zones est toujours le même quel que soit le nombre de zones à satiner sur une même pièce. De plus, les raies sont parfaitement homogènes les unes par rapport aux autres qu'elles soient courbes ou linéaires.

Bien entendu, la présente invention ne se limite pas à l'exemple illustré mais est susceptible de diverses variantes et modifications qui apparaîtront à l'homme de l'art. En particulier, il est également possible de finir des pièces 1 de formes très variées, c'est-à-dire non limitée à une forme annulaire présentée aux figures 1 et 2, aussi bien pour un élément d'une pièce d'horlogerie qu'en dehors de l'horlogerie comme pour les arts de la table, pour la joaillerie ou pour la bijouterie.

De plus, chaque système 21 peut comporter plus ou moins de dispositifs 23, 23' de réception et/ou plus ou moins de dispositifs 25 de support sans que ces modes de réalisation sortent du cadre de l'invention. A titre d'exemple, un même système 21 de finissage pourrait comporter deux dispositifs 25 de support permettant de finir deux pièces simultanément et six dispositifs 23, 23' de réception avec trois types différents de moyens abrasifs 20 utilisés montés sur un unique plateau 32 déplaçable par un chariot 33.

Enfin, suivant les matériaux utilisés pour la pièce, les moyens abrasifs doivent être adaptés. Ils ne sauraient se limiter aux matériaux cités dans la présente description.

## Revendications

1. Système (21) de satinage d'une pièce (1) comportant au moins deux matériaux de duretés différentes, le système (21) comportant :
- au moins un dispositif (23, 23') de réception contenant des moyens abrasifs (20) comportant une dureté supérieure à au moins un matériau à satiner mais inférieure à au moins un autre matériau à laisser intact parmi lesdits au moins deux matériaux de duretés différentes,
- un dispositif (25) de support comportant des moyens (22) de fixation de la pièce (1),
- des moyens (27) de rapprochement de la pièce (1) contre les moyens abrasifs (20) et
- des moyens (29) de déplacement relatif de la pièce (1) par rapport au dispositif (23) de réception, ledit déplacement relatif formant les directions des raies de satinage, et
- chaque dispositif (23, 23') de réception comporte une cuve (24, 24') contenant lesdits moyens abrasifs (20) sous forme de poudre, **caractérisé en ce que** la cuve (24, 24') est élastique afin de plaquer lesdits moyens abrasifs sous forme de poudre (20) entre la cuve (24, 24') et la pièce (1) même lorsque les moyens abrasifs sont sous la contrainte de moyens (27) de rapprochement en garantissant un satinage optimal dudit au moins un matériau à satiner sans modifier l'aspect dudit au moins un autre matériau à laisser intact, et
- les moyens (29) de déplacement relatif sont configurés pour former des directions de raies de satinage qui sont linéaires ou concentriques.

2. Système (21) selon la revendication précédente, **caractérisé en ce que** les particules comportent un diamètre compris entre 0,3 mm et 1 mm.

3. Système(21) selon l'une des revendications précédentes, **caractérisé en ce que** les moyens abrasifs (20) sont formés à partir de silice et/ou de corindon et/ou de ponce et/ou de diamant et/ou de nitrures et/ou de carbures et/ou d'alumine.

4. Système (21) selon l'une des revendications précédentes, **caractérisé en ce que** chaque dispositif (23, 23') de réception comporte en outre des moyens (26, 26') de vibration de la cuve (24, 24') permettant de renouveler la couche supérieure des moyens abrasifs (20) quand les moyens (27) de rapprochement écartent la pièce (1) des moyens abrasifs (20).

5. Système (21) selon l'une des revendications précédentes, **caractérisé en ce que** les moyens (27) de rapprochement comportent un actionneur (28) permettant de presser la pièce (1) contre les moyens abrasifs (20).

6. Système (21) selon la revendication précédente, **caractérisé en ce que** l'actionneur (28) des moyens (27) de rapprochement est configuré pour exercer une force comprise entre 1 Kgf et 5 Kgf.

7. Système (21) selon l'une des revendications précédentes, **caractérisé en ce que** les moyens (29) de déplacement relatif comportent un moteur (31) configuré pour permettre à la pièce (1) d'imprimer un mouvement (E) de va-et-vient contre les moyens abrasifs (20) selon lesdites directions de raies de satinage afin de rendre le satinage plus homogène.

8. Système (21) selon l'une des revendications précédentes, **caractérisé en ce qu'**il comprend au moins deux dispositifs (23, 23') de réception afin de renouveler lesdits moyens abrasifs d'un des dispositifs de réception quand l'autre dispositif est utilisé pour finir ladite pièce.

9. Système (21) selon la revendication précédente, **caractérisé en ce que** lesdits au moins deux dispositifs (23, 23') sont montés sur un plateau (32) déplaçables à l'aide d'un chariot (33) afin de sélectivement positionner un desdits au moins deux dispositifs en vis-à-vis du dispositif (25) de support.

10. Système (21) selon l'une des revendications précédentes, **caractérisé en ce que** la pièce (1) est un élément de l'habillage d'une pièce d'horlogerie.

## Patentansprüche

1. System (21) zum Satinieren eines Werkstücks (1) aus mindestens zwei Materialien unterschiedlicher Härten, wobei das System (21) umfasst:
- mindestens eine Aufnahmevorrichtung (23, 23'), die Schleifmittel (20) enthält mit einer Härte, die höher ist als jene des mindestens einen zu satinierenden Materials, jedoch niedriger ist als jene des mindestens einen anderen unverändert zu belassenden Materials der mindestens zwei Materialien mit unterschiedlicher Härte,
- eine Haltevorrichtung (25), die Mittel (22) zum Befestigen des Werkstücks (1) umfasst,
- Mittel (27) zum Heranführen des Werkstücks (1) an das Schleifmittel (20) und
- Mittel (29) zum relativen Versetzen des Werkstücks (1) in Bezug auf die Aufnahmevorrichtung (23), wobei das relative Versetzen die Richtungen der Satinierungslinien bildet,
- wobei jede Aufnahmevorrichtung (23, 23') eine Wanne (24, 24') umfasst, die das Schleifmittel (20) in Form von Pulver enthält, **dadurch gekennzeichnet, dass**
die Wanne (24, 24') federnd ist, damit das Schleifmittel (20) in Form von Pulver selbst dann zwischen der Wanne (24, 24') und dem Werkstück (1) zu finden ist, wenn das Schleifmittel durch die Heranführungsmittel (27) einer Beanspruchung ausgesetzt wird, wobei ein optimales Satinieren des mindestens einen zu satinierenden Materials gewährleistet wird, ohne das Erscheinungsbild des mindestens einen anderen unverändert zu belassenden Materials abzuändern, und
- das Mittel (29) zum relativen Versetzen so konfiguriert ist, dass es die Richtungen der Satinierungslinien, die geradlinig oder konzentrisch sind, ausbildet.

2. System (21) nach dem vorhergehenden Anspruch, **dadurch gekennzeichnet, dass** die Partikel einen Durchmesser im Bereich von 0,3 mm bis 1 mm besitzen.

3. System (21) nach einem der vorhergehenden Ansprüche, **dadurch gekennzeichnet, dass** das Schleifmittel (20) aus Kieselsäure und/oder Korund und/oder Bimsstein und/oder Diamant und/oder Nitriden und/oder Carbiden und/oder Aluminiumoxid gebildet ist.

4. System (21) nach einem der vorhergehenden Ansprüche, **dadurch gekennzeichnet, dass** jede Aufnahmevorrichtung (23, 23') ferner Mittel (26, 26') zum Versetzen der Wanne (24, 24') in Schwingungen umfasst, was ermöglicht, die obere Schicht des Schleifmittels (20) durchzuwechseln, wenn die Heranführungsmittel (27) das Werkstück (1) vom Schleifmittel (20) beabstanden.

5. System (21) nach einem der vorhergehenden Ansprüche, **dadurch gekennzeichnet, dass** die Heranführungsmittel (27) einen Aktuator (28) umfassen, der ermöglicht, das Werkstück (1) gegen das Schleifmittel (20) zu drücken.

6. System (21) nach dem vorhergehenden Anspruch, **dadurch gekennzeichnet, dass** der Aktuator (28) der Heranführungsmittel (27) so konfiguriert ist, dass er eine Kraft im Bereich von 1 kgf [9,8 N] bis 5 kgf [49,1 N] ausübt.

7. System (21) nach einem der vorhergehenden Ansprüche, **dadurch gekennzeichnet, dass** die Mittel (29) zum relativen Versetzen einen Motor (31) umfassen, der so konfiguriert ist, dass er eine Beaufschlagung des Werkstücks (1) mit einer hin und her gehenden Bewegung (E) gegen das Schleifmittel (20) in den Richtungen der Satinierungslinien ermöglicht, um die Satinierung homogener zu machen.

8. System (21) nach einem der vorhergehenden Ansprüche, **dadurch gekennzeichnet, dass** es mindestens zwei Aufnahmevorrichtungen (23, 23') umfasst, um das Schleifmittel einer Aufnahmevorrichtung zu erneuern, während die andere Vorrichtung verwendet wird, um an dem Werkstück eine Endbearbeitung vorzunehmen.

9. System (21) nach dem vorhergehenden Anspruch, **dadurch gekennzeichnet, dass** die mindestens zwei Vorrichtungen (23, 23') auf einer Platte (32) montiert sind, die mithilfe eines Schlittens (33) versetzbar sind, um wahlweise eine der mindestens zwei Vorrichtungen gegenüber der Haltevorrichtung (25) zu positionieren.

10. System (21) nach einem der vorhergehenden Ansprüche, **dadurch gekennzeichnet, dass** das Werkstück (1) ein Verkleidungselement einer Uhr ist.

## Claims

1. A system (21) for satin finishing a part (1) including at least two materials of different hardnesses, the system (21) including:
- at least one receiving device (23, 23') containing abrasive means (20) including a hardness greater than at least one material to be satin finished but less than at least one other material to be left intact among said at least two materials of different hardnesses,
- a support device (25) including means (22) for fixing the part (1),
- means (27) for approximating the part (1) to the abrasive means (20) and
- means (29) for relatively displacing the part (1) with respect to the receiving device (23), said relative displacement forming the directions of the satin finishing lines, and
- each receiving device (23, 23') includes a tank (24, 24') containing said abrasive means (20) in powder form, **characterised in that** the tank (24, 24') is elastic in order to press said abrasive means in powder form (20) between the tank (24, 24') and the part (1) even when the abrasive means are under the constraint of approximation means (27) ensuring optimum satin finish of said at least one material to be satin finished without modifying the aspect of said at least one other material to be left intact, and
- the relative displacement means (29) are configured to form directions of satin finishing lines which are linear or concentric.

2. The system (21) according to the preceding claim, **characterised in that** the particles have a diameter comprised between 0.3 mm and 1 mm.

3. The system (21) according to one of the preceding claims, **characterised in that** the abrasive means (20) are formed from silica and/or corundum and/or pumice and/or diamond and/or nitrides and/or carbides and/or alumina.

4. The system (21) according to one of the preceding claims, **characterised in that** each receiving device (23, 23') further includes means (26, 26') for vibrating the tank (24, 24') allowing to renew the upper layer of the abrasive means (20) when the approximation means (27) move the part (1) away from the abrasive means (20).

5. The system (21) according to one of the preceding claims, **characterised in that** the approximation means (27) include an actuator (28) allowing to press the part (1) against the abrasive means (20).

6. The system (21) according to the preceding claim, **characterised in that** the actuator (28) of the approximation means (27) is configured to exert a force comprised between 1 Kgf and 5 Kgf.

7. The system (21) according to one of the preceding claims, **characterised in that** the relative displacement means (29) include a motor (31) configured to allow the part (1) to impart a back and forth movement (E) against the abrasive means (20) in said directions of satin finishing lines in order to make the satin finish more homogeneous.

8. The system (21) according to one of the preceding claims, **characterised in that** it comprises at least two receiving devices (23, 23') in order to renew said abrasive means of one of the receiving devices when the other device is used to finish said part.

9. The system (21) according to the preceding claim, **characterised in that** said at least two devices (23, 23') are mounted on a plate (32) displaceable by means of a carriage (33) in order to selectively position one of said at least two devices facing the support device (25).

10. The system (21) according to one of the preceding claims, **characterised in that** the part (1) is an element of the external parts of a timepiece.
